# EUROPÄISCHE PATENTSCHRIFT

(11) **EP 3 499 122 B1**
(45) Veröffentlichungstag und Bekanntmachung des Hinweises auf die Patenterteilung: **20.01.2021**
(21) Anmeldenummer: 18212653.2
(22) Anmeldetag: 14.12.2018
(51) Int. Cl.: F23H 7/08, F23H 17/06

(54) **VORSCHUBROST-ROSTSTEIN MIT KONTURIERTER LAUFFLÄCHE, ROSTSTEIN-LAGE UND VORSCHUBROST**
GRATE BAR WITH CONTOURED TREAD, GRATE BAR LAYER AND GRATE
BARREAU DE GRILLE DE SYSTÈME DE COMBUSTION À GRILLE MOBILE À SURFACE DE ROULEMENT CONTINUE, COUCHE BARREAU DE GRILLE ET SYSTÈME DE COMBUSTION À GRILLE MOBILE

(30) Priorität: 14.12.2017 DE 202017006429 U
(43) Veröffentlichungstag der Anmeldung: 19.06.2019
(73) Patentinhaber: WVT Breiding GmbH, 58239 Schwerte (DE)
(72) Erfinder: BREIDING, Matthias, 44265 Dortmund (DE)
(74) Vertreter: Grosse Schumacher Knauer von Hirschhausen

(56) Entgegenhaltungen:
- WO-A1-96/29544
- DE-B3-102008 056 468
- DE-U1-202014 009 257

## Beschreibung

### GEBIET DER ERFINDUNG

Die Erfindung betrifft einen Roststein für einen übereinander angeordnete Roststein-Lagen umfassenden Vorschubrost einer Verbrennungsanlage, eine Roststein-Lage sowie einen Vorschubrost nach dem Oberbegriff des Anspruchs 1, 9 bzw. 10.

### HINTERGRUND DER ERFINDUNG

Roste werden beispielsweise dazu eingesetzt, Verbrennungsgut wie etwa Müll in einer Müllverbrennungsanlage aufzunehmen und durch die Ofenanlage zu transportieren.

Die Roste sind dabei aus einzelnen Elementen, den sogenannten Roststeinen, aufgebaut. Bei ebenen Rosten, wie sie z.B. aus der DE 20 2013 00974 U1 oder DE 20 2011 005342 U1 der Anmelderin bekannt sind, weisen die Roststeine eine ebene Brennfläche auf und sind benachbart zueinander unter Ausbildung Roststein-Lage angeordnet, um eine Transport- und/oder Verbrennungsfläche für Verbrennungsgut zu schaffen. Benachbarte Roststeine können dabei wie aus der DE 20 2014 009 257 U1 der Anmelderin bekannt für eine Stabilität der Roststein-Lage ohne Verriegelungselemente wie Stangen, Schrauben oder dergleichen verbunden werden.

Die DE 10 2008 056468 B3 offenbart die im Obergriff von Anspruch 1 spezifizierten Merkmale. Bei sogenannten Vorschubrosten oder Rückschubrosten (hier durchgängig als Vorschubrost bezeichnet, der auch einen Rückschubrost umfasst) sind mehrere so gebildete Verbrennungsflächen stufenförmig vertikal übereinander mit horizontalem Versatz angeordnet und werden durch einen Vorschubmechanismus der Vorschubrosts horizontal relativ zu einander dergestalt bewegt, dass von oben zugeführtes Brenngut während des Verbrennungsprozesses über die einzelnen Stufen geschoben wird, bis idealerweise nur die nicht brennbaren Reste unten aus dem Vorschubrost ausgeleitet werden.

Während des Verbrennungsprozesses können Teile des Brennguts oder Verbrennungsrückstände in die Zwischenräume zwischen die Roststeine gelangen und dort hängen bleiben. Hierdurch können die Roststeine blockieren und brechen.

Darüber hinaus setzen sich Teile des Brennguts, Verbrennungsrückstände oder weitere Fremdkörper in die für die Feuerung und Kühlung benötigten Luftspalte zwischen den Roststeinen. Dies verhindert u.a. eine planbare Feuerleistungsregelung und führt zu zusätzlichem Verschleiß oder Überhitzung an den Roststeinen.

Beschädigte Roststeine müssen zügig ausgetauscht werden, um Folgeschäden des Vorschubrosts zu vermeiden. Daher ist bei derartigen Roststein-Brüchen die Anlage anzuhalten und der betroffene Roststein muss nach Abkühlung demontiert werden, um den gebrochenen Roststein gegen einen neuen auszuwechseln. Derartige Stillstandzeiten sind teuer.

### ZUSAMMENFASSUNG DER ERFINDUNG

Der Erfindung liegt daher die Aufgabe zu Grunde, einen Roststein für einen übereinander angeordnete Roststein-Lagen umfassenden Vorschubrost einer Verbrennungsanlage, eine Roststein-Lage sowie einen Vorschubrost nach dem Oberbegriff des Anspruchs 1, 9 bzw. 10, die bei einfacher und kostengünstiger Herstellbarkeit eine erhöhte Stabilität und Lebensdauer des Vorschubrosts ermöglichen und zu einer homogenen Feuerung beitragen.

Diese Aufgabe wird entsprechend den Merkmalen des Anspruchs 1, 9 bzw. 10 gelöst.

Demnach wird ein Roststein (hier synonym verwendet für Roststein, Roststab, Rostschuh und dergleichen) für einen übereinander angeordnete Roststein-Lagen umfassenden Vorschubrost einer Verbrennungsanlage, umfassend einen frontseitigen Fußabschnitt und eine obere Lauffläche für den frontseitigen Fußabschnitt eines Roststeins einer höher angeordneten Roststein-Lage geschaffen, bei dem die Lauffläche eine Konturierung mit einer Erhabung und/oder Vertiefung zum Auslenken des Roststeins der höher angeordneten Roststein-Lage während der Vorschubbewegung der Roststein-Lagen des Vorschubrosts aufweist.

Hierdurch wird eine Auf-und-Ab-Bewegung der Roststeine während des Vorschubs ermöglicht. Die Roststeine werden damit auch vertikal ausgelenkt. Verbrennungsrückstände und Verbrennungsgut, welches in die Zwischenräume zwischen den Roststeinen gelangt ist, wird durch die Bewegung gelöst und kann auf die Brennfläche zurückgeführt werden oder nach unten auf die darunter angeordnete Roststein-Lage fallen.

Die Konturierung kann konkav gewölbte Bereiche und/oder konvex gewölbte Bereiche aufweisen.

Zweckmäßigerweise ist lediglich eine Vertiefung oder eine Erhabung vorgesehen. Gegebenenfalls können mehrere Vertiefungen und/oder Erhabungen die Konturierung einer Lauffläche bilden.

Die Erhabung und/oder Vertiefung ist vorteilhafterweise bogenförmig ausgestaltet und kann front- und/oder rückseitig eine flachere und/oder steilere Anstiegsflanke aufweisen, um die Auslenkung mit möglichst geringer mechanischer Beanspruchung der Roststeine zu ermöglichen. Hierzu kann es auch vorgesehen sein, den über die Konturierung gleitenden Fußabschnitt in Vorschubrichtung und entgegen der Vorschubrichtung mit einer entsprechend der Erhabung, Vertiefung und/oder Anstiegsflanke bemessenen Gleitabrundung zu versehen.

Der erfindungsgemäß ausgestaltete Roststein kann im Bereich der Brennfläche unter Materialeinsparung nunmehr dünner ausgestaltet sein als im Bereich der Lauffläche, da dank Auslenkung typische Beschädigungen durch Brenngut- und Brenngutrückstand-Eintritt in die Roststeinzwischenräume vermieden werden.

Eine seitliche Verriegelungsvorrichtung zur Verriegelung mit einem benachbarten Roststein kann wie aus der DE 20 2014 009 257 U1 bekannt vorgesehen sein, wobei die Verriegelungsvorrichtung erfindungsgemäß eine vertikale und/oder Drehauslenkbewegung ermöglicht.

Zweckmäßigerweise sind die Roststeine in einer Roststein-Lage und/oder in einem Vorschubrost mit erfindungsgemäßen Roststeinen seitlich und/oder übereinander benachbart mit Konturierung zur gegenläufigen Auslenkung benachbarter Roststeine bei der Vorschubbewegung angebracht. Hierdurch entsteht eine wellenförmige Auslenkbewegung.

Es kann auch vorgesehen sein, nur jeden zweiten, dritten, n-ten, n=2, 3, 4, ..., Roststein mit einer Konturierung zu versehen.

Vorteilhaft ist eine Ausführungsform als Wenderoststein, der beidenends an beidenends eine Aufnahme vor die Vortriebsvorrichtung des Vorschubrosts sowie eine Erhabung oder Konvexität und eine Vertiefung oder Konkavität aufweist. In dieser Ausführungsform ist nur eine Roststeinart vorzuhalten, denn sie kann abwechselnd mit der einen und der anderen Seite als aktive Lauffläche eingebaut werden, um eine gegeneinander gerichtete Bewegung zu bewirken.

Weitere Merkmale und Ausführungsformen der Erfindung sind der nachfolgenden Beschreibung, den Figuren und den Ansprüchen zu entnehmen.

### FIGURENBESCHREIBUNG

Fig. 1 zeigt einen Roststein mit einer Erhabung in Perspektivansicht.
Fig. 2 zeigt einen Roststein mit einer Vertiefung in Perspektivansicht.
Fig. 3 zeigt zwei Roststein-Lagen in Perspektivansicht.
Fig. 4 (a), (b), (c) zeigen verschiedene Laufflächenausführungen.
Fig. 5 illustriert einen Wenderoststab im Längsschnitt.

### DETAILLIERTE BESCHREIBUNG EINZELNER AUSFÜHRUNGSFORMEN

Der in Fig. 1 dargestellte Roststein 1 weist einen frontseitigen Fußabschnitt 2, einen Brennabschnitt 3 für Brenngut und eine obere Lauffläche 4 mit einer Konturierung 5 für den frontseitigen Fußabschnitt 2 eines höher angeordneten Roststeins 1 auf. Der Brennabschnitt 3 weist hier eine geringere Materialdicke auf als die Lauffläche 4.

Die Konturierung ist hier in Form einer zweckmäßig bogenförmigen Erhabung 6 gegenüber der Lauffläche 4 ausgeführt mit optionalen front- und rückseitigen Anstiegsflanken 7 bzw. 8. Beim in Fig. 2 dargestellten Roststein 1 ist die Konturierung mit einer zweckmäßigerweise kongruenten Vertiefung 9 ausgeführt.

Der Fußabschnitt 3 weist in Vorschubrichtung 10 und entgegen der Vorschubrichtung 11 eine entsprechend der Erhabung 6 bzw. Vertiefung 9 bzw. Anstiegsflanke 7, 8 Gleitabrundung 13 auf.

Eine seitliche Verriegelungsvorrichtung 14, beispielsweise in Form eines nach oben offenen Hakens, zur Verriegelung mit einem benachbarten Roststein 1 kann vorgesehen sein, solange sie eine vertikale und/oder Drehauslenkbewegung des Roststeins 1 ermöglicht.

Eine in Fig. 3 obere Roststein-Lage 15 eines Vorschubrosts einer Verbrennungsanlage weist benachbart vorzugsweise abwechselnd konturierte Roststeine 1 auf, die über den Fußabschnitt 2 jeweils auf ebenfalls benachbart vorzugsweise abwechselnd konturierten Roststeinen 1 entlang der Vorschubrichtung 10 bewegt und dabei vertikal gegenläufig ausgelenkt werden.

Die Lauffläche 4 kann aufeinanderfolgend eine Erhabung/Vertiefung oder Vertiefung/Erhabung aufweisen, siehe Fig. 4(a), mit im wesentlichen sinusförmigem Verlauf. Ggf. sind mehrere Erhabungen und/oder Vertiefungen mit oder ohne Abstand zueinander vorgesehen, siehe Fig. 4(b). Die Erhabung 6 und/oder Vertiefung 9 kann auch trapezförmig ausgestaltet sein, siehe Fig. 4(c).

Besonders vorteilhaft ist eine Ausführung als Wende-Roststein 1, siehe Fig. 5. Hier sind beidenends Aufnahmen 17 vorgesehen zum Eingriff in eine Vorschubvorrichtung des Vorschubrosts. Zweckmäßigerweise sind die Erhabung/Vertiefung kongruent zueinander ausgebildet, der Roststein also spiegelbildlich ausgestaltet.

### BEZUGSZEICHENLISTE

- 1: Roststein
- 2: Fußelement
- 3: Fußabschnitt
- 4: Lauffläche
- 5: Konturierung
- 6: Erhabung
- 7: Flanke
- 8: Flanke
- 9: Vertiefung
- 10: Vorschubrichtung
- 11: Richtung
- 12: Gleitabrundung
- 13: Gleitabrundung
- 14: Verhakungselement
- 15: Roststein-Lage
- 16: Roststein-Lage
- 17: Aufnahme

## Patentansprüche

1. Roststein (1) für einen übereinander angeordnete Roststein-Lagen (15, 16) umfassenden Vorschubrost einer Verbrennungsanlage, umfassend einen frontseitigen Fußabschnitt (2) und eine obere Lauffläche (4) für den frontseitigen Fußabschnitt (2) eines Roststeins (1) einer höher angeordneten Roststein-Lage (15), **dadurch gekennzeichnet, dass** die Lauffläche (4) eine Konturierung (5) mit einer Erhabung (6) und/oder einer Vertiefung (9) zum Auslenken des Roststeins (1) der höher angeordneten Roststein-Lage (15) in einer Auf- und Ab-Bewegung während seines Vorschubs während der Vorschubbewegung der Roststein-Lagen (15, 16) des Vorschubrosts aufweist.

2. Roststein nach Anspruch 1, **dadurch gekennzeichnet, dass** die Erhabung (6) und/oder Vertiefung (9) bogenförmig ausgestaltet ist.

3. Roststein nach Anspruch 1 oder 2, **dadurch gekennzeichnet, dass** die Erhabung (6) und/oder Vertiefung (9) front- und/oder rückseitig eine flachere und/oder steilere Anstiegsflanke (7, 8) aufweist.

4. Roststein nach einem der Ansprüche 1 bis 3, **dadurch gekennzeichnet, dass** der Fußabschnitt (2) in Vorschubrichtung (10) und entgegen der Vorschubrichtung (10) eine Gleitabrundung (12, 13) aufweist, die entsprechend der Erhabung (6) bzw. Vertiefung (9) auf seiner Lauffläche (4) bzw. einer Anstiegsflanke (7, 8) der Erhabung (6) bzw. Vertiefung (9) bemessen ist.

5. Roststein nach einem der Ansprüche 1 bis 4, **dadurch gekennzeichnet, dass** der Roststein (1) im Bereich der Lauffläche (4) dicker ausgestaltet ist als im Bereich einer frontseitigen Brenngutfläche (3) für Brenngut.

6. Roststein nach einem der Ansprüche 1 bis 5, **dadurch gekennzeichnet, dass** er eine seitliche Verriegelungsvorrichtung (14) zur Verriegelung mit einem benachbarten Roststein aufweist.

7. Roststein nach Anspruch 6, **dadurch gekennzeichnet, dass** die Verriegelungsvorrichtung (14) eine vertikale und/oder Drehauslenkbewegung ermöglicht.

8. Roststein nach einem der Ansprüche 1 bis 7, **dadurch gekennzeichnet, dass** er als Wenderoststein (1) ausgebildet ist.

9. Roststein-Lage (15, 16) für einen Vorschubrost einer Verbrennungsanlage, **gekennzeichnet durch** benachbart abwechselnd konturierte Roststeine (1) nach einem der Ansprüche 1 bis 8.

10. Vorschubrost, **gekennzeichnet durch** Roststeine (1) nach einem der Ansprüche 1 bis 8.

11. Vorschubrost nach Anspruch 10, **dadurch gekennzeichnet, dass** die Roststeine (1) seitlich und/oder übereinander benachbart mit Konturierung (5) zur gegenläufigen Auslenkung benachbarter Roststeine (1) bei der Vorschubbewegung angebracht sind.

## Claims

1. Grate bar (1) for a feed grate comprising grate bar layers (15, 16) arranged one above the other for an incineration plant, comprising a front foot section (2) and an upper contact surface (4) for the front foot section (2) of a grate bar (1) of a higher-located grate layer (15), **characterized in that** the contact surface (4) has a contour (5) with an elevation (6) and/or a depression (9) for deflecting the grate bar (1) of the higher-located grate bar layer (15) in an up and down movement during its advance during the advancing movement of the grate bar layers (15, 16) of the feed grate.

2. Grate bar according to claim 1, **characterized in that** the elevation (6) and/or depression (9) is configured to be arc-shaped.

3. Grate bar according to claim 1 or 2, **characterized in that** the elevation (6) and/or depression (9) has a flatter and/or steeper rising edge (7, 8) on its front and/or rear side.

4. Grate bar according to one of claims 1 to 3, **characterized in that** the foot section (2) has a rounded section for sliding (12, 13) in the feed direction (10) and counter to the feed direction (10) which is dimensioned according to the elevation (6) and/or depression (9) on its contact surface (4) or according to a rising edge (7, 8) of the elevation (6) and/or depression (9).

5. Grate bar according to one of claims 1 to 4, **characterized in that** the grate bar (1) is configured to be thicker in the area of the contact surface (4) than in the area of a front combustible material surface (3) for combustible material.

6. Grate bar according to one of claims 1 to 5, **characterized in that** it has a lateral locking device (14) for locking to an adjacent grate bar.

7. Grate bar according to claim 6, **characterized in that** the locking device (14) enables a vertical and/or rotational deflection movement.

8. Grate bar according to one of claims 1 to 7, **characterized in that** it is designed as a reversible grate bar (1).

9. Grate bar layer (15, 16) for a feed grate of an incineration plant, **characterized by** adjacent, alternatingly-contoured grate bars (1) according to one of claims 1 to 8.

10. Feed grate, **characterized by** grate bars (1) according to one of claims 1 to 8.

11. Feed grate according to claim 10, **characterized in that** the grate bars (1) are mounted laterally adjacent and/or adjacent above one another with a contour (5) for the oppositely-directed deflection of adjacent grate bars (1) during the feed movement.

## Revendications

1. Barreau de grille (1), destiné à une grille d'avancement d'un incinérateur comprenant des couches de barreaux de grille (15, 16) superposées, comprenant une partie basse (2) frontale et une surface de roulement (4) supérieure pour la partie basse (2) frontale d'un barreau de grille (1) d'une couche de barreaux de grille (15) placée plus haut, **caractérisé en ce que** la surface de roulement (4) comporte un contournage (5) doté d'un relief (6) et/ou d'un creux (9), destiné à dévier le barreau de grille (1) de la couche de barreaux de grille (15) placée plus haut en un mouvement ascendant ou descendant pendant son avance au cours du déplacement d'avance de la couche de barreaux de grille (15, 16) de grille d'avancement.

2. Barreau de grille selon la revendication 1, **caractérisé en ce que** le relief (6) et/ou le creux (9) est conçu en forme d'arc.

3. Barreau de grille selon la revendication 1 ou 2, **caractérisé en ce que** le relief (6) et/ou le creux (9) comporte sur la face frontale et/ou sur la face arrière un flanc montant (7, 8) plus plat et/ou plus abrupt.

4. Barreau de grille selon l'une quelconque des revendications 1 à 3, **caractérisé en ce que** la partie basse (2) comporte dans la direction d'avance (10) et à l'encontre de la direction d'avance (10) un arrondi de coulissement (12, 13), qui est dimensionné en fonction du relief (6) ou du creux (9) sur sa surface de roulement (4) ou sur un flanc montant (7, 8) du relief (6) ou du creux (9).

5. Barreau de grille selon l'une quelconque des revendications 1 à 4, **caractérisé en ce que** le barreau de grille (1) est conçu en étant plus épais dans la zone de la surface de roulement (4) que dans la zone d'une surface frontale de combustible (3) destinée à un combustible.

6. Barreau de grille selon l'une quelconque des revendications 1 à 5, **caractérisé en ce qu'**il comporte un dispositif de verrouillage (14) latéral, pour son verrouillage avec un barreau de grille voisin.

7. Barreau de grille selon la revendication 6, **caractérisé en ce que** le dispositif de verrouillage (14) permet un déplacement de déviation vertical et/ou en rotation.

8. Barreau de grille selon l'une quelconque des revendications 1 à 7, **caractérisé en ce qu'**il est conçu sous la forme d'un barreau de grille tournant (1) .

9. Couche de barreaux de grille (15, 16) destinée à une grille d'avancement d'un incinérateur, **caractérisée par** des barreaux de grille (1) voisins à contournage alterné selon l'une quelconque des revendications 1 à 8.

10. Grille d'avancement, **caractérisée par** des barreaux de grille (1) selon l'une quelconque des revendications 1 à 8.

11. Grille d'avancement selon la revendication 10, caractérisé en ce les barreaux de grille (1) sont montés au voisinage latéral et/ou superposé avec un contournage (5) pour la déviation à contresens de barreaux de grille (1) voisins, lors du déplacement d'avance.
